# EUROPÄISCHE PATENTSCHRIFT

(11) **EP 1 587 021 B1**
(45) Veröffentlichungstag und Bekanntmachung des Hinweises auf die Patenterteilung: **03.10.2007**
(21) Anmeldenummer: 04009005.2
(22) Anmeldetag: 15.04.2004
(51) Int. Cl.: G06K 7/00, G07B 15/02

(54) **Verfahren und System zur Bestätigung von Daten**
Method and system for approval of data
Procédé et système pour valider l'intégrité des données transmises

(43) Veröffentlichungstag der Anmeldung: 19.10.2005
(73) Patentinhaber: Schweers Informationstechnologie GmbH, 40670 Meerbusch (DE)
(72) Erfinder: Schweers, Michael, 40670 Meerbusch (DE)
(74) Vertreter: DR. STARK & PARTNER

(56) Entgegenhaltungen:
- EP-A- 0 523 742
- WO-A-01/99066
- WO-A-02/48975
- WO-A-94/07206
- WO-A-02/063830
- US-A- 5 905 247

## Beschreibung

Die Erfindung betrifft ein Verfahren zur Überprüfung von Daten betreffend einen durch eine Kontrollperson zu überprüfenden Sachverhalt eines Gegenstands, insbesondere eines Fahrzeugs, wobei die zu überprüfenden Daten sowohl Informationen betreffend den Gegenstand als auch betreffend den zu überprüfenden Sachverhalt enthalten und insbesondere mit einem Manipulationsschutz, wie z. B. einer elektronischen Signatur oder dergleichen, versehen sind.

Die Erfindung betrifft weiterhin ein System zur Überprüfung von Daten betreffend einen durch eine Kontrollperson zu überprüfenden Sachverhalt eines Gegenstands, insbesondere eines Fahrzeugs, wobei die zu überprüfenden Daten sowohl Informationen betreffend den Gegenstand als auch betreffend den zu überprüfenden Sachverhalt enthalten und insbesondere mit einem Manipulationsschutz, wie z. B. einer elektronischen Signatur oder dergleichen, versehen sind. Auch betrifft die Erfindung einen Transponder sowie eine Kontrollvorrichtung für ein solches System.

Dabei ist im Allgemeinen kein Besitzverhältnis hinsichtlich des Gegenstands, in Bezug auf den ein bestimmter Sachverhalt zu überprüfen ist, und der Kontrollperson gegeben.

Aus der Praxis sind verschiedene Verfahren bekannt, um Daten betreffend einen Sachverhalt eines Gegenstands durch eine Kontrollperson zu überprüfenden.

Insoweit kann z. B. bei parkenden Kraftfahrzeugen eine Parkberechtigung durch visuelle Kontrolle eines im Kraftfahrzeug ausgelegten Parkscheins überprüft werden. Da der Fahrer des Kraftfahrzeugs in der Regel den Parkschein auf der Fahrerseite auf das Armaturenbrett legt und Kraftfahrzeuge üblicherweise auf der rechten Straßenseite abgestellt werden, muss die Kontrollperson zur Überprüfung des Parkscheins die Straße betreten und wird insofern durch den fließenden Verkehr gefährdet. Auch ist es von Nachteil, dass durch die unmittelbare Begutachtung eines jeden Kraftfahrzeugs dieses quasi als "verdächtig" angesehen wird und insofern die Führer der Fahrzeuge unangenehm berührt sein können. Vorfälle zwischen Kontrollpersonen, wie z. B. Politessen, und Fahrzeugführern sind häufig und belasten die Arbeit der Kontrollpersonen.

Nachteilig bei hinter der Windschutzscheibe befindlichen Informationen ist, dass diese bei verschmutzter Verglasung und/oder Feuchtigkeit auf den Scheiben von außen nur schlecht oder aber gar nicht mehr erkennbar sind.

Weiterhin ist es bekannt, dass über Mobilfunk ein "einbuchen" in ein entgeltliches Parksystem erfolgen kann und somit eine Parkerlaubnis gegen entsprechendes Entgelt erworben wird, wobei dann keine schriftliche Bestätigung für die Parkerlaubnis erstellt werden kann. Nachteilig hierbei ist, dass zur Überprüfung der Parkerlaubnis die Kontrollperson die Erlaubnisvergabestelle kontaktieren muss, was in der Regel ebenfalls per Mobilfunk geschieht. Die damit verbundenen Kosten verhindern jedoch eine wirtschaftlich Nutzung dieses Kontrollverfahrens.

Auch sind passive "Tags" bekannt, die am Kraftfahrzeug angebracht sind und mittels entsprechender Kommunikationsgeräte ausgelesen werden können. Die passiven Tags werden dabei durch den Lesevorgang mit Energie versorgt, wodurch eine Versendung des Speicherinhalts ermöglicht wird. Allerdings ist die Reichweite solcher passiver Tags mit ca. 10 bis 30 cm sehr begrenzt, so dass die gleichen Nachteile wie bei gedruckten Parkscheinen bestehen.

Aufgabe der Erfindung ist es, die vorgenannten Nachteile zu vermeiden und eine Möglichkeit anzugeben, mit der Daten betreffend einen Sachverhalt eines Gegenstands durch eine Kontrollperson leicht und aus einer gewissen Entfernung von einigen Metern überprüft werden können.

WO-02/48975 offenbart die Merkmale des Oberbegriffs von Anspruch 1 und 3.

Diese Aufgabe wird gelöst durch ein Verfahren zur Überprüfung von Daten betreffend einen durch eine Kontrollperson zu überprüfenden Sachverhalt eines Gegenstands, insbesondere eines Fahrzeugs, wobei die zu überprüfenden Daten sowohl Informationen betreffend den Gegenstand als auch betreffend den zu überprüfenden Sachverhalt enthalten und insbesondere mit einem Manipulationsschutz, wie z. B. einer elektronischen Signatur oder dergleichen, versehen sind, wobei dem Gegenstand eine insbesondere als Transponder ausgebildete Identifizierungseinrichtung zugeordnet ist, die einen Speicher zur Hinterlegung der zu überprüfenden Daten aufweist, der durch eine der Kontrollperson zugeordnete Kommunikationseinrichtung per Kurzstreckenfunk auslesbar ist, wobei die Kontrollperson mittels der Kommunikationseinrichtung eine Anfrage hinsichtlich der zu überprüfenden Daten an die Identifizierungseinrichtung richtet, und
entweder
bei im Speicher der Identifizierungseinrichtung hinterlegten entsprechenden zu überprüfenden Daten nach Auslesen und insbesondere Überprüfung dieser Daten auf ihre Echtheit zumindest ein Signal zur Bestätigung des angefragten Sachverhalts auf einer der Kontrollperson zugeordneten Anzeigeeinrichtung ausgegeben wird,
oder aber
bei (noch) nicht im Speicher der Identifizierungseinrichtung hinterlegten entsprechenden zu überprüfenden Daten, wenn ggf. lediglich die Informationen betreffend den Gegenstand, d. h. eine Kraftfahrzeug- und/oder Transponderkennung empfangen wurden, die Kontrollperson eine weitere Anfrage hinsichtlich der zu überprüfenden Daten tätigt, die entweder mittels einer ihr zugeordneten weiteren Kommunikationseinrichtung per Langstreckenfunk an eine die zu überprüfenden Daten betreffende zentrale Verwaltungsstelle oder über die Kommunikationseinrichtung per Kurzstreckenfunk an eine mit der zentralen Verwaltungsstelle verbundene Kurzstreckenfunkschnittstelle in der näheren Umgebung erfolgt und die zu überprüfenden Daten im Bestätigungsfalle von der zentralen Verwaltungsstelle per Langstreckenfunk an die weitere Kommunikationseinrichtung der Kontrollperson übermittelt, auf der Anzeigeeinrichtung angezeigt und mit der Kommunikationseinrichtung per Kurzstreckenfunk in den Speicher der Identifizierungseinrichtung geschrieben werden. Die Daten können dabei beispielsweise über einen mobilen Internetzugang oder dergleichen erreicht werden, der entweder per Mobilfunk (Langstreckenfunk) oder durch Nutzung sogenannter Hotspots (Kurzstreckenfunk) erfolgen kann.

Hierdurch kann eine Kontrollperson Daten betreffend einen Sachverhalt eines Gegenstands leicht und aus einer gewissen Entfernung von einigen Metern überprüfen, so dass ein Betreten der Strasse nicht erforderlich ist und es zudem nicht ohne Weiteres ersichtlich ist, welches Kraftfahrzeug von der Kontrollperson momentan überprüft wird. Die Kosten für die Überprüfung werden insofern gering gehalten, da lediglich bei der Erstüberprüfung eines bestimmten Sachverhalts eine Datenüberprüfung per Langstreckenfunk, d. h. per Mobilfunk, erforderlich ist und bei späteren Überprüfungen, beispielsweise durch andere Kontrollpersonen, aufgrund der in die Identifizierungseinrichtung übertragenen Daten eine Überprüfung per gebührenfreien Kurzstreckenfunk ausreicht. Die Daten können dabei gegen Manipulation gesichert sein, insbesondere in Form einer sogenannten elektronischen bzw. digitalen Signatur; in diesem Fall ist in der Kommunikationseinrichtung der Kontrollperson eine Überprüfungseinrichtung mit entsprechenden Überprüfungs- und Echtheitskriterien vorgesehen.

Vorzugsweise können die Kommunikationseinrichtung für Abfragen der Identifizierungseinrichtung per Kurzstreckenfunk und die Anzeigeeinrichtung insbesondere zusammen mit der weiteren Kommunikationseinrichtung für Abfragen per Langstreckenfunk in eine gemeinsame Kontrollvorrichtung integriert sein, so dass zum einen nur ein Gerät mitgeführt werden muss und die Kosten für die Hardware durch ein gemeinsames Gehäuse und durch die Vermeidung mehrfacher identischer Bauteile gering gehalten werden. Aufgrund der primär per Kurzstreckenfunk erfolgenden Kontrolle werden auch die Mobilfunkkosten gering gehalten, da jeweils nur bei einer "Erstabfrage" eine Anfrage an die zentrale Verwaltungsstelle erfolgen muss und ansonsten ein direktes Auslesen der Identifizierungseinrichtung erfolgen kann.

Die der Erfindung zugrunde liegende Aufgabe wird ebenfalls gelöst durch ein System zur Überprüfung von Daten betreffend einen durch eine Kontrollperson zu überprüfenden Sachverhalt eines Gegenstands, insbesondere eines Fahrzeugs, wobei die zu überprüfenden Daten sowohl Informationen betreffend den Gegenstand als auch betreffend den zu überprüfenden Sachverhalt enthalten und insbesondere mit einem Manipulationsschutz, wie z. B. einer elektronischen Signatur oder dergleichen, versehen sind, wobei dem Gegenstand eine insbesondere als Transponder ausgebildete Identifizierungseinrichtung zugeordnet ist, die einen Speicher zur Hinterlegung der zu überprüfenden Daten aufweist, der durch eine der Kontrollperson zugeordnete Kommunikationseinrichtung per Kurzstreckenfunk auslesbar ist, wobei eine Anfrage hinsichtlich der zu überprüfenden Daten mittels der Kommunikationseinrichtung der Kontrollperson an die Identifizierungseinrichtung richtbar ist, und
entweder
bei im Speicher der Identifizierungseinrichtung hinterlegten entsprechenden zu überprüfenden Daten nach Auslesen und insbesondere Überprüfung dieser Daten auf ihre Echtheit zumindest ein Signal zur Bestätigung des angefragten Sachverhalts auf einer der Kontrollperson zugeordneten Anzeigeeinrichtung ausgebbar ist,
oder aber
bei (noch) nicht im Speicher der Identifizierungseinrichtung hinterlegten entsprechenden zu überprüfenden Daten, wenn ggf. lediglich die Informationen betreffend den Gegenstand, d. h. eine Kraftfahrzeug- und/oder Transponderkennung empfangen wurden, eine weitere Anfrage hinsichtlich der zu überprüfenden Daten mittels einer der Kontrollperson zugeordneten weiteren Kommunikationseinrichtung per Langstreckenfunk an eine die zu überprüfenden Daten betreffende zentrale Verwaltungsstelle oder über die Kommunikationseinrichtung per Kurzstreckenfunk an eine mit der zentralen Verwaltungsstelle verbundene Kurzstreckenfunkschnittstelle in der näheren Umgebung tätigbar ist und die zu überprüfenden Daten im Bestätigungsfalle von der zentralen Verwaltungsstelle per Langstreckenfunk an die weitere Kommunikationseinrichtung der Kontrollperson übermittelbar sind, auf der Anzeigeeinrichtung anzeigbar und mit der Kommunikationseinrichtung per Kurzstreckenfunk in den Speicher der Identifizierungseinrichtung schreibbar sind.

Hierdurch ist eine Überprüfung der Daten betreffend einen Sachverhalt eines Gegenstands durch eine Kontrollperson leicht und aus einer gewissen Entfernung von einigen Metern möglich, ohne dass ein Betreten der Strasse erforderlich ist. Es ist auch nicht ohne Weiteres ersichtlich, welches Kraftfahrzeug von der Kontrollperson momentan überprüft wird, und die Kosten für die Überprüfung werden gering gehalten, da lediglich bei der Erstüberprüfung eines bestimmten Sachverhalts eine Datenüberprüfung per Langstreckenfunk, d. h. per Mobilfunk, erforderlich ist, wohingegen bei späteren Überprüfungen, beispielsweise durch andere Kontrollpersonen, aufgrund der in die Identifizierungseinrichtung übertragenen Daten eine Überprüfung per gebührenfreien Kurzstreckenfunk ausreicht.

Die Daten können dabei gegen Manipulation gesichert sein, insbesondere in Form einer sogenannten elektronischen bzw. digitalen Signatur; in diesem Fall ist in der Kommunikationseinrichtung der Kontrollperson eine Überprüfungseinrichtung mit entsprechenden Überprüfungs- und Echtheitskriterien vorgesehen.

Vorzugsweise können die Kommunikationseinrichtung für Abfragen der Identifizierungseinrichtung per Kurzstreckenfunk und die Anzeigeeinrichtung insbesondere zusammen mit der weiteren Kommunikationseinrichtung für Abfragen per Langstreckenfunk in eine gemeinsame Kontrollvorrichtung integriert sein.

Vorteilhafterweise kann dabei ein Transponder für ein System der vorgenannten Art derart ausgebildet sein, dass der Transponder zum einen eine eindeutige Identifizierungskennung aufweist und der Speicher als Schreib-Lese-Speicher, insbesondere ohne Löschfunktion, ausgebildet ist.

Dabei kann der Transponder mit einer Ein/Ausschaltfunktion versehen sein, die insbesondere einen gepulsten Stand-by-Betrieb (Polling) ermöglichen, so dass durch weitere Energieeinsparung eine möglichst lange Betriebsdauer des Transponders ohne Austausch oder Aufladen der Energiequelle gewährleistet ist. Dabei kann in dem Stand-by-Betrieb der Transponder auch lediglich empfangsbereit für Anfragen sein und erst bei Detektion oder Empfang einer Anfrage wieder vollständig aktiviert werden.

Auch kann die Sendefrequenz des Transponders hinsichtlich Strombedarf und Reichweite für den Betrieb in einem Fahrzeug und die sichere Ablesung durch eine Kontrollperson optimiert sein, so dass eine gerade ausreichende Reichweite erzielt wird und somit der Energieverbrauch möglichst gering gehalten wird.

Vorteilhafterweise kann dabei eine Kontrollvorrichtung für ein System der vorgenannten Art derart ausgebildet sein, dass, wobei eine Reichweitenanpassung vorgesehen ist. Hierdurch wird die Anzahl der auf eine Anfrage der Kontrollperson "antwortenden" Identifizierungseinrichtungen reduziert, so dass die Kontrollperson schnell und ohne langes Auswählen die richtigen angefragten Daten aus den verschiedenen empfangenen Datensätzen herausfinden und weiter überprüfen kann.

Erfindungsgemäß kann eine Anzeige für die Position der aktuell überprüften Identifizierungseinrichtung vorgesehen sein, so dass bei mehreren auf eine Anfrage hin empfangenen Datensätzen die Auswahl des zu überprüfenden Datensatzes allein aufgrund "geographischer" Kriterien erfolgen kann.

Vorteilhafterweise kann dabei eine zentrale Verwaltungsstelle für ein System der vorgenannten Art derart ausgebildet sein, dass ein Speicher für Daten betreffend einen durch eine Kontrollperson zu überprüfenden Sachverhalt eines Gegenstands, insbesondere eines Fahrzeugs, sowie eine Kommunikationseinrichtung für die Kommunikation per Kurzstreckenfunk und/oder per Langstreckenfunk vorgesehen ist. Hierdurch kann eine solche zentrale Verwaltungsstelle entweder für einen sehr großflächigen Bereich, wie z. B. ein ganzes Stadtgebiet oder dergleichen eingesetzt werden, wobei dann Langstreckenfunk zum Einsatz kommt, es kann aber auch entweder zusätzlich oder aber ausschließlich ein lokal sehr beschränkter Einsatz, z. B. lediglich für eine geringe Anzahl an Kraftfahrzeugstellflächen, erfolgen, wobei ein solcher ausschließlich lokal sehr beschränkter Einsatz lediglich Kurzstreckenfunk erforderlich macht.

Dabei kann zumindest eine insbesondere als Responder ausgebildete und mit dem Speicher der zentralen Verwaltungsstelle verbundene Kommunikationseinrichtung der zentralen Verwaltungsstelle in ein Straßen- oder Gebäudemobiliar, wie z. B. Parkscheinautomat, Poller- oder Schrankensystem, integriert sein, so dass per Kurzstreckenfunk die Abfrage einer zentralen Abrechnungseinheit an einem Parkplatz oder dergleichen möglich ist. Dies ist beispielsweise bei sogenannten Real-Time-Abrechnungsverfahren sinnvoll, bei denen ein Parkschein für einen langen Zeitraum gelöst und im Kraftfahrzeug hinterlegt werden kann und, sofern die bezahlte Parkzeit nicht benötigt wird, eine Rückerstattung eines Teilbetrages erfolgen kann. Die Kontrollperson, die in einem solchen Fall einen vermeintlich gültigen Parkschein im Kraftfahrzeug findet, muss dann prüfen, ob die zu diesem Parkschein erfolgte Zahlung eventuell bereits teilweise wieder erstattet worden ist und das Fahrzeug insoweit momentan die Parkfläche ohne Entrichtung einer Nutzungsgebühr nutzt.

Gegebenenfalls können solche Transponder oder auch Responder sogar als Relaisstation fungieren und eine Anfrage per Kurzstreckenfunk an eine zentrale Verwaltungsstelle weiterleiten.

## Patentansprüche

1. Verfahren zur Überprüfung von Daten betreffend einen durch eine Kontrollperson zu überprüfenden Sachverhalt eines Gegenstands, insbesondere eines Fahrzeugs, wobei die zu überprüfenden Daten sowohl Informationen betreffend den Gegenstand als auch betreffend den zu überprüfenden Sachverhalt enthalten und insbesondere mit einem Manipulationsschutz, wie z. B. einer elektronischen Signatur oder dergleichen, versehen sind, **dadurch gekennzeichnet, dass** dem Gegenstand eine insbesondere als Transponder ausgebildete Identifizierungseinrichtung zugeordnet ist, die einen Speicher zur Hinterlegung der zu überprüfenden Daten aufweist, der durch eine der Kontrollperson zugeordnete Kommunikationseinrichtung per Kurzstreckenfunk auslesbar ist, wobei die Kontrollperson mittels der Kommunikationseinrichtung eine Anfrage hinsichtlich der zu überprüfenden Daten an die Identifizierungseinrichtung richtet, und
entweder
bei im Speicher der Identifizierungseinrichtung hinterlegten entsprechenden zu überprüfenden Daten nach Auslesen und insbesondere Überprüfung dieser Daten auf ihre Echtheit zumindest ein Signal zur Bestätigung des angefragten Sachverhalts auf einer der Kontrollperson zugeordneten Anzeigeeinrichtung ausgegeben wird,
oder aber
bei nicht oder noch nicht im Speicher der Identifizierungseinrichtung hinterlegten entsprechenden zu überprüfenden Daten die Kontrollperson eine weitere Anfrage hinsichtlich der zu überprüfenden Daten tätigt, die entweder mittels einer ihr zugeordneten weiteren Kommunikationseinrichtung per Langstreckenfunk an eine die zu überprüfenden Daten betreffende zentrale Verwaltungsstelle oder über die Kommunikationseinrichtung per Kurzstreckenfunk an eine mit der zentralen Verwaltungsstelle verbundene Kurzstreckenfunkschnittstelle in der näheren Umgebung erfolgt und die zu überprüfenden Daten im Bestätigungsfalle von der zentralen Verwaltungsstelle per Langstreckenfunk an die weitere Kommunikationseinrichtung der Kontrollperson übermittelt, auf der Anzeigeeinrichtung angezeigt und mit der Kommunikationseinrichtung per Kurzstreckenfunk in den Speicher der Identifizierungseinrichtung geschrieben werden.

2. Verfahren nach Anspruch 1, **dadurch gekennzeichnet, dass** die Kommunikationseinrichtung für Abfragen der Identifizierungseinrichtung per Kurzstreckenfunk und die Anzeigeeinrichtung insbesondere zusammen mit der weiteren Kommunikationseinrichtung für Abfragen per Langstreckenfunk in eine gemeinsame Kontrollvorrichtung integriert sind.

3. System zur Überprüfung von Daten betreffend einen durch eine Kontrollperson zu überprüfenden Sachverhalt eines Gegenstands, insbesondere eines Fahrzeugs,
wobei das System eine Identifizierungseinrichtung, eine Kommunikationseinrichtung und eine Anzeigeeinrichtung sowie insbesondere eine zentrale Verwaltungsstelle umfasst, und wobei die zu überprüfenden Daten sowohl Informationen betreffend den Gegenstand als auch betreffend den zu überprüfenden Sachverhalt enthalten und insbesondere mit einem Manipulationsschutz, wie z. B. einer elektronischen Signatur oder dergleichen, versehen sind, **dadurch gekennzeichnet, dass** dem Gegenstand eine insbesondere als Transponder ausgebildete Identifizierungseinrichtung zugeordnet ist, die einen Speicher zur Hinterlegung der zu überprüfenden Daten aufweist, der durch eine der Kontrollperson zugeordnete Kommunikationseinrichtung per Kurzstreckenfunk auslesbar ist, wobei eine Anfrage hinsichtlich der zu überprüfenden Daten mittels der Kommunikationseinrichtung der Kontrollperson an die Identifizierungseinrichtung richtbar ist, und
entweder
bei im Speicher der Identifizierungseinrichtung hinterlegten entsprechenden zu überprüfenden Daten nach Auslesen und insbesondere Überprüfung dieser Daten auf ihre Echtheit zumindest ein Signal zur Bestätigung des angefragten Sachverhalts auf einer der Kontrollperson zugeordneten Anzeigeeinrichtung ausgebbar ist,
oder aber
bei nicht oder noch nicht im Speicher der Identifizierungseinrichtung hinterlegten entsprechenden zu überprüfenden Daten eine weitere Anfrage hinsichtlich der zu überprüfenden Daten mittels einer der Kontrollperson zugeordneten weiteren Kommunikationseinrichtung per Langstreckenfunk an eine die zu überprüfenden Daten betreffende zentrale Verwaltungsstelle oder über die Kommunikationseinrichtung per Kurzstreckenfunk an eine mit der zentralen Verwaltungsstelle verbundene Kurzstreckenfunkschnittstelle in der näheren Umgebung tätigbar ist und die zu überprüfenden Daten im Bestätigungsfalle von der zentralen Verwaltungsstelle per Langstreckenfunk an die weitere Kommunikationseinrichtung der Kontrollperson übermittelbar sind, auf der Anzeigeeinrichtung anzeigbar und mit der Kommunikationseinrichtung per Kurzstreckenfunk in den Speicher der Identifizierungseinrichtung schreibbar sind.

4. System nach Anspruch 3, **dadurch gekennzeichnet, dass** die Kommunikationseinrichtung für Abfragen der Identifizierungseinrichtung per Kurzstreckenfunk und die Anzeigeeinrichtung insbesondere zusammen mit der weiteren Kommunikationseinrichtung für Abfragen per Langstreckenfunk in eine gemeinsame Kontrollvorrichtung integriert sind.

5. System nach Anspruch 3 oder 4, **dadurch gekennzeichnet, dass** der Transponder zum einen eine eindeutige Identifizierungskennung aufweist und der Speicher als Schreib-Lese-Speicher, insbesondere ohne Löschfunktion, ausgebildet ist.

6. System nach Anspruch 5, **dadurch gekennzeichnet, dass** der Transponder mit einer Ein/Ausschaltfunktion versehen ist, die insbesondere einen gepulsten Stand-by-Betrieb ermöglicht.

7. System nach Anspruch 5 oder 6, **dadurch gekennzeichnet, dass** die Sendefrequenz des Transponders hinsichtlich Strombedarf und Reichweite für den Betrieb in einem Fahrzeug und die Ablesung durch eine Kontrollperson optimiert ist.

8. System nach Anspruch 4, **dadurch gekennzeichnet, dass** bei der Kontrollvorrichtung eine Reichweitenanpassung vorgesehen ist.

9. System nach Anspruch 8, **dadurch gekennzeichnet, dass** bei der Kontrollvorrichtung eine Anzeige für die Position der aktuell überprüften Identifizierungseinrichtung vorgesehen ist.

10. System nach Anspruch 3, **dadurch gekennzeichnet, dass** bei der zentralen Verwaltungsstelle ein Speicher für Daten betreffend einen durch eine Kontrollperson zu überprüfenden Sachverhalt eines Gegenstands, insbesondere eines Fahrzeugs, sowie eine Kommunikationseinrichtung für die Kommunikation per Kurzstreckenfunk und/oder per Langstreckenfunk vorgesehen ist

11. System nach Anspruch 10, **dadurch gekennzeichnet, dass** zumindest eine insbesondere als Responder ausgebildete und mit dem Speicher der zentralen Verwaltungsstelle verbundene Kommunikationseinrichtung der zentralen Verwaltungsstelle in ein Straßen- oder Gebäudemobiliar, wie z. B. Parkscheinautomat, Poller- oder Schrankensystem, integriert ist.

## Claims

1. A method for the checking of data concerning a fact of an article to be checked by a control person, in particular a vehicle, whereby the data to be checked contains information concerning the article as well as contains the fact to be checked and is in particular provided with a manipulation protection, for example an electronic signature or similar, **characterized in that** whereby the article is in particular assigned to the identifying device of a transponder, which comprises a memory for storage of the data to be controlled, which is readable by a communication system assigned to a control person with short distance radio waves, whereby the control person directs a query concerning the data to be checked to the identifying device via the communication system, and
either
with the data stored in the memory of the identifying device to be read and in particular to confirm authenticity, at least a signal of confirmation of the requested facts is delivered to the communication system assigned to the control person,
or
with data not or not yet stored in the memory of the identifying device to be read, if applicable only the information concerning the article, meaning a vehicle and/or transponder recognition is received, the control person executes a further query regarding the data to be tested, which is effected either by a corresponding further communication system via long distance radio waves to one of the central administrative offices for checking data or via the communication system with short distance radio waves to an interface in the local vicinity which is connected to the central administrative office and in case of confirmation transmits the data to be checked from the central administrative office to the further communication systems of the control person via long distance radio wave, shown on the display device and written in the memory of the identifying device with the communication device.

2. Method according to claim 1 **characterized in that** the communication device for reading the identifying device via short distance radio and the display device, can be integrated in a mutual control device, in particular with a further communication device for reading via long distance radio.

3. System for checking data concerning a fact of an article to be checked by a control person, in particular a vehicle, whereby the system comprises a communication device and a display device as well as in particular a central administrative office, and whereby the data to be checked contains information concerning the article as well as contains the fact to be checked and is in particular provided with a manipulation protection, for example an electronic signature or similar **characterized in that** the article is in particular assigned to the identifying device of a transponder, which comprises a memory for storage of the data to be checked, which is readable by a communication system assigned to a control person with short distance radio waves, whereby a query concerning the data to be checked can be directed to the identifying device via the control person's communication system, and
either
with the data stored in the memory of the identifying device to be read and in particular to confirm authenticity, at least a signal of confirmation of the requested facts is delivered to the communication system assigned to the control person,
or
with data not or not yet stored in the memory of the identifying device to be read, a further query regarding the data to be checked can be executed by the control person, which can be effected either by a corresponding further communication system via long distance radio waves to one of the central administrative offices for checking data or via the communication system with short distance radio waves to an interface in the local vicinity which is connected to the central administrative office and, in case of confirmation, can transmit the data to be checked from the central administrative office to the further communication systems of the control person via long distance radio wave, which can be shown on the display device and can be written in the memory of the identifying device with the communication device.

4. System according to claim 3, **characterized in that** the communication device for reading the identifying device via short distance radio and the display device can be integrated in a mutual control device, in particular with a further communication device for reading via long distance radio.

5. System according to claim 3 or 4, **characterized in that** the transponder one the one hand comprises distinct identification recognition and on the other hand the memory has editable-readable memory, especially without delete function.

6. System according to claim 5, **characterized in that** the transponder can also be provided with an on/off switch which in particular makes a pulsed stand-by modus (polling) possible

7. System according to claim 5 or 6 **characterized in that** the transmitting frequency of the transponder in respect to power requirements and the range for use in a vehicle and the reading through a control person can be optimized.

8. System according to claim 4 **characterized in that** a range adjustment con be made with the control device.

9. System according to claim 8 **characterized in that** in the control device the actual position of the checked identifying device can be displayed.

10. System according to claim 3 **characterized in that** at the central administrative office a memory for data concerning a fact of an article to be checked by a control person, in particular a vehicle, as well as a communication device for the communication via short distance radio and/or per long distance radio is provided.

11. System according to claim 10 **characterized in that** at least an especially as a responder designed communication device which is connected to the central administrative office is integrated in a street or office element, for example in a parking permit machine or barrier systems.

## Revendications

1. Une méthode pour vérifier les données concernant un identifiant d'un objet vérifié par un contrôleur, en particulier un véhicule par lequel les données à vérifier contiennent les informations du véhicule ainsi que l'identifiant et sont équipées d'une sauvegarde de manipulation comme par exemple une signature électronique ou telle, **caractérisée en ce que** l'objet est en particulier assigné à un dispositif d'identification d'un transpondeur comprenant une mémoire pour stocker les données à vérifier, lues au moyen d'onde radio de courte distance par un système de communication détenu par le contrôleur par lequel le contrôleur peut envoyer une demande sur les données à vérifier au dispositif d'identification par le biais du système de communication , et
Soit
Avec des données inscrites dans la mémoire du dispositif d'identification, les données sont lues et en particulier afin de confirmer leur authenticité, au moins un signal de confirmation des informations demandées est envoyé au système de communication détenu par le contrôleur.
Ou
Avec des données à lire, non ou non encore inscrites dans la mémoire du dispositif d'identification si applicable les informations à propos de l'objet, en fait du véhicule ou de l'identification d'un transpondeur sont reçues, d'autres renseignements sur les données peuvent être exécutés par le contrôleur soit par un autre système de communication utilisant des ondes radio de longue distance à un des systèmes centraux administratifs ou par un système de communication utilisant des ondes de courte distance à un interface proche connecté au système central administratif et, en cas de confirmation, on peut transmettre les données du système central d'administration au système de communication du contrôleur en utilisant des ondes radio de longue distance. Les données sont affichées sur le dispositif d'afichage et sont enregistrées dans la mémoire du dispositif d'identification avec le système de communication.

2. Méthode selon déclaration 1 **caractérisée en ce que** le dispositif de communication pour lire le dispositif d'identification et le dispositif d'affichage soient intégrés dans un même dispositif de commande, pour utiliser à la fois communication radio de courte distance et de longue distance.

3. Système pour vérifier les données concernant un identifiant d'un objet à vérifier par un contrôleur, en particulier un véhicule, au moyen duquel le système comprend un dispositif de communication et un dispositif d'affichage et aussi notamment un système central administratif, et par lequel les données à vérifier contiennent les informations de l'objet ainsi que l'identifiant et soit muni en particulier d'une sauvegarde de manipulation, par exemple une signature électronique **caractérisé en ce que** l'objet est en particulier assigné à un dispositif d'identification d'un transpondeur comprenant une mémoire pour stocker les données à vérifier, lues au moyen d'onde radio de courte distance par un système de communication détenu par le contrôleur par lequel le contrôleur peut envoyer une demande sur les données à vérifier au dispositif d'identification par le biais du système de communication , et
Soit
Avec des données enregistrées dans la mémoire du dispositif d'identification, à lire et en particulier afin de confirmer leur authenticité, un signal de confirmation des informations demandées est envoyé au système de communication détenu par le contrôleur.
Ou
Avec des données à lire, non ou non encore enregistrées dans la mémoire du dispositif d'identification, d'autres demandes sur les données à vérifier peuvent être exécutées par le contrôleur soit en utilisant une communication radio de longue distance à un des systèmes centraux administratifs ou par communication radio de courte distance à un interface proche connecté à un système central administratif et en cas de confirmation, les données sont transmises du système central administratif à d'autres systèmes de communication du contrôleur par onde radio de longue distance, et peuvent être inscrites sur le dispositif d'affichage et enregistrées dans la mémoire du dispositif d'identification avec le dispositif de communication.

4. Système selon déclaration 3, **caractérisé en ce que** le dispositif de communication pour lire le dispositif d'identification et le dispositif d'affichage soient intégrés dans un même dispositif de commande pour à la fois utiliser communication radio de courte distance ou de longue distance.

5. Système selon déclaration 3 ou 4, **caractérisé en ce que** le transpondeur d'une part comprend une reconnaissance distincte d'identification et d'autre part une mémoire capable de lire et modifier, et spécialement sans fonction d'effacement.

6. Système selon déclaration 5, **caractérisé en ce que** le transpondeur soit muni d'un interrupteur marche/arrêt pouvant se mettre en mode éveil pulsé.

7. Système selon déclaration 5 ou 6 **caractérisé en ce que** la fréquence de transmission du transpondeur en rapport aux besoins d'énergie et au champ de transmission pour l'utilisation dans un véhicule et la lecture par le contrôleur puisse être optimisée.

8. Système selon déclaration 4 **caractérisé en ce que** l'ajustement du champ de fréquence soit fait avec le dispositif de commande.

9. Système selon déclaration 8 **caractérisé en ce que** dans dispositif de commande, la position actuelle du dispositif d'identification contrôlé soit affichée.

10. Système selon déclaration 3 **caractérisé en ce que** dans le système central administratif, la mémoire récupère les données concernant l'identifiant de l'objet vérifié par le contrôleur, en particulier un véhicule par un dispositif de communication utilisant soit une communication radio de courte distance ou soit de longue distance.

11. Système selon réclamation 10 **caractérisé en ce que** au moins un répondeur conçu pour le dispositif de communication connectée au système central administratif soit intégré dans la rue ou dans une partie du système, par exemple un distributeur de ticket de parking ou système de barrières.
